# EUROPÄISCHE PATENTSCHRIFT

(11) **EP 1 074 692 B1**
(45) Veröffentlichungstag und Bekanntmachung des Hinweises auf die Patenterteilung: **26.05.2004**
(21) Anmeldenummer: 00116591.9
(22) Anmeldetag: 01.08.2000
(51) Int. Cl.: E06B 9/78, E06B 9/70

(54) **Elektrische Antriebsvorrichtung für einen Gurt, inbesondere einen Rolladengurt**
Electric driving device for a tassel, especially for a roller shutter tassel
Dispositif d'entraînement électrique pour sangle, en particulier pour la sangle d'un volet roulant

(30) Priorität: 06.08.1999 DE 19937162
(43) Veröffentlichungstag der Anmeldung: 07.02.2001
(73) Patentinhaber: SOMFY Feinmechanik und Elektrotechnik GmbH, 72105 Rottenburg (DE)
(72) Erfinder: Steidle, Siegfried, 71254 Ditzingen (DE); Helmi, Hussam, 71672 Marbach (DE); Kimmerle, Mathias, 71711 Höpfigheim (DE)
(74) Vertreter: Jakelski, Joachim, Dr.

(56) Entgegenhaltungen:
- DE-U- 29 622 535

## Beschreibung

### STAND DER TECHNIK

Die Erfindung betrifft eine elektrische Antriebsvorrichtung für einen Gurt, insbesondere einen Rolladengurt, nach der Gattung des Hauptanspruchs.

Derartige, beispielsweise aus der DE 29622535 bekannte elektrische Antriebsvorrichtungen werden nachträglich in eine schon vorhandene Wandausnehmung für eine manuell bedienbare Aufwickelrolle eingesetzt und entsprechend montiert. Der bereits vorhandene, mit der Rolladen-Wickelwelle verbundene Gurt wird weiter verwendet und hierzu mit der Wickelrolle der elektrischen Antriebsvorrichtung verbunden. Er verläuft dann durch eine Gehäuseöffnung der Antriebsvorrichtung und durch einen Zuführungskanal zur Wickelrolle.

Gurte für Rolladen, die üblicherweise als Textilbänder ausgebildet sind, werden in verschiedenen Breiten zwischen 12 mm und 23 mm verwendet. Um die Antriebsvorrichtung universell einsetzen zu können, muß der Zuführungskanal für die größte vorkommende Breite ausgelegt werden. Dies hat den Nachteil, daß schmale Gurte durch den für sie zu breiten Zuführungskanal schlecht geführt sind, so daß die Gefahr besteht, daß sich der auf der Wickelrolle bildende Wickel schräg ausbildet und dazu neigt, abzukippen und dann den Wickelraum zu blockieren. Um dies zu vermeiden, wurden bereits entsprechend breite Reduzierscheiben für den Wickelraum vorgeschlagen, die diesen entsprechend der verwendeten Gurtbreite reduzieren. Infolge der erforderlichen Größe sind diese Reduzierscheiben jedoch teuer und voluminös und erfordern eine Demontage des Wickelkörpers, was dem Kunden nicht zumutbar ist.

### VORTEILE DER ERFINDUNG

Die erfindungsgemäße elektrische Antriebsvorrichtung mit den kennzeichnenden Merkmalen des Hauptanspruchs hat demgegenüber den Vorteil, daß durch einfache, kleine und kostengünstige Zusatzteile ein exaktes Aufwickeln des Gurts auf der Wickelrolle erreicht wird. Die Anpassung an die jeweilige Gurtbreite kann schnell und problemlos erfolgen. Infolge der geringen Größe, des geringen Gewichts und der geringen Kosten können einer elektrischen Antriebsvorrichtung in der Verkaufspackung solche auswechselbaren Gurtführungselemente für alle vorkommenden Gurtbreiten beigegeben werden. Diese Gurtführungselemente bewirken eine exakte Führung des jeweils verwendeten Gurts und infolge davon ein exaktes Aufwickeln auf der Wickelrolle.

Durch die in den Unteransprüchen aufgeführten Maßnahmen sind vorteilhafte Weiterbildungen und Verbesserungen der im Hauptanspruch angegebenen elektrischen Antriebsvorrichtung möglich.

Das Gurtführungselement ist an wenigstens einer von zwei die Gesamt- oder Maximalbreite des Zuführungskanals begrenzenden Seitenwandungen in einfacher Weise anbringbar. Hierzu ist die zum Anbringen des Gurtführungselements vorgesehene Seitenwandung in vorteilhafter Weise mit wenigstens einer Ausnehmung versehen, in die das Gurtführungselement einsteckbar, einrastbar oder einklemmbar ist.

Als Gurtführungselement eignet sich ein einfaches, bogenartig ausgebildetes Führungsstück, das einfach und kostengünstig herstellbar ist, z.B. aus einem Plastikmaterial.

Eine besonders gute Führung ergibt sich dadurch, daß der mittlere Bereich des plättchenförmigen Gurtführungselements als Anlage- und Führungsbereich für den Gurt linear ausgebildet ist.

Eine einfache und schnelle Befestigung erfolgt dadurch, daß die beiden Endbereiche des plättchenförmigen Gurtführungselements in zwei Ausnehmungen einer Seitenwandung des Zuführungskanals im montierten Zustand gehalten werden, wobei sie im einfachsten Falle lediglich eingesteckt oder eingeclipst werden.

Zur Erzielung einer exakten Position des Gurtführungselements und zur Erhöhung der Stabilität weist dieses plättchenförmige Gurtführungselement wenigstens ein zum Beispiel rippenartiges Abstandselement zur Einstellung des Abstands zur Seitenwandung auf, an der das Gurtführungselement montiert ist.

### ZEICHNUNG

Ausführungsbeispiele der Erfindung sind in der Zeichnung dargestellt und in der nachfolgenden Beschreibung näher erläutert. Es zeigen:
- Fig. 1: eine schematische Darstellung einer zum Teil in eine Wa.ndausnehmung einsetzbare elektrische Antriebsvorrichtung für einen Gurt eines Rolladens,
- Fig. 2: eine detaillierte Darstellung des Zuführungskanals für den Gurt im Gehäuse mit eingesetztem Gurtführungselement,
- Fig. 3: eine Seitenansicht des in Fig. 2 dargestellten Gurtführungselements,
- Fig. 4: eine weitere Ausbildung eines Gurtführungselements und
- Fig. 5: eine dritte Version eines Gurtführungselements.

### BESCHREIBUNG DER AUSFÜHRUNGSBEISPIELE

Die in Fig. 1 nur schematisch dargestellte elektrische Antriebsvorrichtung für einen Gurt 10 eines im übrigen nicht dargestellten Rolladens weist ein mehrteiliges Gehäuse 11 auf, wobei im eingangs angegebenen Stand der Technik eine Ausführung eines solchen Gehäuses im Detail dargestellt und beschrieben ist.

An einer Halteplatte 13 ist ein flacher Gurtkasten 14 zur Aufnahme einer Wickelrolle 15 angeformt. An der vom Gurtkasten 14 wegweisenden Seite der Halteplatte 13 ist ein Getriebegehäuseteil 16 angeformt, in dem ein aus zwei Zahnrädern 20, 21 bestehendes Getriebe 25 angeordnet ist. Ein von einem Antriebsmotor 24 angetriebenes Schneckenrad 28 ragt in das Getriebegehäuseteil 16 ein und treibt das eine Zahnrad 20 an. Das andere Zahnrad 21 greift wiederum in einen Zahnkranz 30 der Wickelrolle 15 ein, um diese anzutreiben. ,

An der Halteplatte 13 bzw. im Gehäuse 11 ist weiterhin eine elektrische Steuervorrichtung 32 angeordnet, wie sie beispielsweise aus der DE-OS 28 37 415, der DE-PS 33 04 962 oder der DE-OS 43 01 971 bekannt ist. Diese Steuervorrichtung 32 kann auch ein Netzteil zur Erzeugung der erforderlichen Versorgungsspannung enthalten.

Der Gurt 10 gelangt von oben her durch eine Durchgangsöffnung 31 ins Gehäuse 11 und verläuft dann durch einen im montierten Zustand vertikalen Zuführungskanal 32 zu einer Umlenkrolle 36, wo er zu einer Aufwickelnabe 35 der Wickelrolle 15 hin umgelenkt wird. Der Zuführungskanal 32 wird in Verbindung mit Fig. 2 noch näher erläutert.

Das Gehäuse 11 wird in eine Wandausnehmung 37, die für eine manuell betätigbare Aufwickelrolle bereits vorhanden ist, so eingesetzt, daß der Gurtkasten 14 in diese Wandausnehmung 37 eintaucht und die Halteplatte 13 außen an der Wand 38 anliegt. Zur Fixierung dienen nicht näher dargestellte Schraubenlöcher. Das Gehäuse 11 wird dann durch eine Abdeckkappe 39 verschlossen, die zusammen mit der Halteplatte 13 ein Gehäuseteil bildet. An der Frontseite dieser Abdeckkappe 39 können die erforderlichen Bedienungs- und Anzeigeelemente angeordnet sein. Diese können auch im Gehäuse 11 bzw. der elektrischen Steuervorrichtung 32 angeordnet sein und durch die Abdeckkappe 39 hindurchgreifen. Zur Verrastung der Abdeckkappe 39 mit der Halteplatte 13 sind nicht näher dargestellte Rastnasen und/oder Schrauben vorgesehen.

In Fig. 2 ist das Gehäuse 10 im Bereich des Zuführkanals 32 bei abgenommener Abdeckkappe 39 und von dieser aus betrachtet dargestellt. Die Breite des Zuführungskanals 32 ist so bemessen, daß alle gängigen Breiten von Gurten 10 hindurchgeführt werden können. Übliche Breiten sind dabei 12, 14, 17, 20 und 23 mm. Der Zuführungskanal 32 wird dabei auf der einen Seite durch eine Führungswandung 40 und auf der gegenüberliegenden Seite durch eine Haltewandung 41 begrenzt. Die Haltewandung 41 besitzt dabei zwei Halteausnehmungen 42 zum Einsetzen der freien Enden eines auswechselbaren Gurtführungselements 43. Dieses ist - wie aus Fig. 3 erkennbar - als bogenartig gekrümmtes Plättchen aus Kunststoff, Stahl, Edelstahl, Aluminium od.dgl. ausgebildet. Ein mittlerer linearer Bereich 44 dient als Anlage- und Führungsbereich für den Gurt 10. Zwei Abstandsrippen 45 erstrecken sich im montierten Zustand zur Haltewandung 41 hin und liegen dort an. Dadurch wird der Abstand zur Haltewandung 41 hin sowie die parallele Anordnung des linearen Bereichs 44 zur Haltewandung 41 fixiert.

Das Gurtführungselement 43 wird entweder von der Seite her in die Halteausnehmungen 42 eingeschoben, die zum Rand der Haltewandung 41 hin offen sind. Alternativ hierzu können die freien Enden des Gurtführungselements 43 auch elastisch zusammengebogen und so in die Halteausnehmungen 42 eingeclipst werden. In diesem Falle brauchen die Halteausnehmungen 42 zum Rand der Haltewandung 41 hin nicht offen zu sein.

Im verkaufsfertigen Zustand sind einer elektrischen Antriebsvorrichtung mehrere verschiedene Gurtführungselemente 43 beigefügt, die eine Anpassung an unterschiedliche Gurtbreiten ermöglichen. Eine Auswechslung ist jederzeit in einfacher Weise möglich.

Die Abdeckkappe 39 kann so ausgebildet sein, daß sie im montierten Zustand den Zuführungskanal 32 nach außen hin verschließt. Hierdurch wird gleichzeitig das Gurtführungselement 43 in seiner Lage gegen ein Herausgleiten gesichert.

In Fig. 4 ist eine alternative Ausführung eines Gurtführungselements 46 dargestellt. Dies ist ähnlich dem Gurtführungselement 43 geformt, weist jedoch keine Abstandsrippen 45 auf. Beim Einsetzen des Gurtführungselements 46 in die Halteausnehmungen 42 liegen die freien Enden des Gurtführungselements 46 an Zwischenwandungen 47 an, die die Haltewandung 41 mit einer Außenwandung 48 verbinden. Hierdurch erfolgt ebenfalls eine Fixierung des eingesetzten Gurtführungselements 46.

In Fig. 5 ist eine weitere Ausführung eines Gurtführungselements 49 dargestellt, das fünf Abstandsrippen 50 besitzt. Die größere Zahl der Abstandsrippen 50 ist durch die größere Länge des Gurtführungselements 49 bedingt.

In einer alternativen Ausgestaltung kann auch die Führungswandung 40 durch eine zweite Haltewandung ersetzt werden, in die ebenfalls ein Gurtführungselement einsetzbar ist. Dies bedeutet, daß dann der Gurt 10 von beiden Seiten her durch Gurtführungselemente geführt ist. Als weitere Alternative können auch unterschiedliche U-förmige Gurtführungselemente in den Zuführungskanal 32 eingesetzt werden, deren U-Schenkel entsprechend den verschiedenen Gurtbreiten unterschiedliche Abstände aufweisen und jeweils den Gurt führen.

## Patentansprüche

1. Elektrische Antriebsvorrichtung für einen Gurt (10), insbesondere einen Rolladengurt, mit einem Gehäuse, in dem eine motorisch angetriebene Wickelrolle (15) für den Gurt angeordnet ist, wobei der Gurt durch eine Gehäuseöffnung und einen Zuführungskanal (32) zur Wickelrolle (15) geführt ist, **dadurch gekennzeichnet, daß** wenigstens ein auswechselbares Gurtführungselement (43; 46; 49) im Zuführungskanal (32) einsetzbar ausgebildet ist, durch das die effektive Breite des Zuführungskanals (32) an die des Gurts (10) anpaßbar ist.

2. Antriebsvorrichtung nach Anspruch 1, **dadurch gekennzeichnet, daß** das Gurtführungselement (43; 46; 49) an wenigstens einer von zwei die Gesamt- oder Maximalbreite des Zuführungskanals (32) begrenzenden Seitenwandungen (41) anbringbar ist.

3. Antriebsvorrichtung nach Anspruch 2, **dadurch gekennzeichnet, daß** die zur Anbringung des Gurtführungselements (43; 46; 49) vorgesehene Seitenwandung (41) mit wenigstens einer Ausnehmung (42) versehen ist, in die das Gurtführungselement (43; 46; 49) einsteckbar, einrastbar oder einklemmbar ist.

4. Antriebsvorrichtung nach Anspruch 2 oder 3, **dadurch gekennzeichnet, daß** das Gurtführungselement (43; 46; 49) im wesentlichen als bogenartiges Führungsstück ausgebildet ist, das vorzugsweise plättchenartig gestaltet ist.

5. Antriebsvorrichtung nach Anspruch 4, **dadurch gekennzeichnet, daß** der mittlere Bereich des plättchenförmigen Gurtführungselements (43; 46; 49) als Anlage- und Führungsbereich (44) für den Gurt (10) linear ausgebildet ist.

6. Antriebsvorrichtung nach Anspruch 4 oder 5, **dadurch gekennzeichnet, daß** die beiden freien Endbereiche des plättchenförmigen Gurtführungselements (43; 46; 49) im montierten Zustand in den beiden Ausnehmungen (42) einer Seitenwandung (41) des Zuführungskanals (32) gehalten werden.

7. Antriebsvorrichtung nach einem der Ansprüche 4 bis 6, **dadurch gekennzeichnet, daß** das plättchenförmige Gurtführungselement (43; 46; 49) wenigstens ein Abstandselement (45; 50) zur Einstellung des Abstands zur Seitenwandung (41) aufweist, an der das Gurtführungselement (43; 46; 49) montiert ist.

8. Antriebsvorrichtung nach einem der vorhergehenden Ansprüche, **dadurch gekennzeichnet, daß** sie mit mehreren auswechselbaren Gurtführungselementen (43; 46; 49) unterschiedlicher Breite zur Anpassung an unterschiedliche Gurtbreiten ausgerüstet ist.

## Claims

1. An electrical driving device for a belt (10), more particularly a roller shutter belt, comprising a housing in which a motor-driven winding roller (15) for the belt is disposed, the belt being guided through a housing opening and a feed channel (32) to the winding roller (15), **characterised in that** at least one exchangeable belt-guiding element (43; 46; 49) is designed so as to be insertable in the feed channel (32), by means of which the effective width of the feed channel (32) may be adapted to that of the belt (10).

2. A driving device according to Claim 1, **characterised in that** the belt-guiding element (43; 46; 49) may be attached to at least one of two side walls (41) defining the total or maximum width of the feed channel (32).

3. A driving device according to Claim 2, **characterised in that** the side wall (41) provided for the attachment of the belt-guiding element (43; 46; 49) is provided with at least one recess (42), into which the belt-guiding element (43; 46; 49) may be inserted, engaged or clamped.

4. A driving device according to Claim 2 or 3, **characterised in that** the belt-guiding element (43; 46; 49) is substantially a bow-like guide piece which is preferably shaped so as to be lamina-like.

5. A driving device according to Claim 4, **characterised in that** the central region of the lamina-shape belt-guiding element (43; 46; 49) is designed so as to be linear as the abutment and guiding region (44) for the belt (10).

6. A driving device according to Claim 4 or 5, **characterised in that** the two free end regions of the lamina-shape belt-guiding element (43; 46; 49) in the mounted state are held in the two recesses (42) of a side wall (41) of the feed channel (32).

7. A driving device according to one of Claims 4 to 6, **characterised in that** the lamina-shape belt-guiding element (43; 46; 49) has at least one spacer element (45; 50) for adjusting the spacing from the side wall (41) on which the belt-guiding element (43; 46; 49) is mounted.

8. A driving device according to one of the preceding claims, **characterised in that** it is equipped with several exchangeable belt-guiding elements (43; 46; 49) of differing width for adaptation to different belt widths.

## Revendications

1. Dispositif électrique d'entraînement d'une sangle (10), en particulier une sangle de volet roulant, comportant un boîtier dans lequel est monté un cylindre d'enroulement (15), entraîné par un moteur, de la sangle qui est guidée par une ouverture du boîtier et un canal d'amenée (32), vers un cylindre d'enroulement (15)
**caractérisé en ce qu'**
au moins un élément de guidage de sangle (43 ;46 ;49), configuré de manière à pouvoir être monté dans le canal d'amenée (32) permet d'adapter la largeur effective de ce canal à celle de la sangle (10).

2. Dispositif selon la revendication 1,
**caractérisé en ce que**
l'élément de guidage de sangle (43, 46, 49) peut être monté sur au moins une des deux parois latérales (41) limitant la largeur totale ou maximale du canal d'amenée (32).

3. Dispositif selon la revendication 2,
**caractérisé en ce que**
la paroi latérale (41) prévue pour le montage de l'élément de guidage de sangle (43, 46, 49) présente au moins un évidement (42) dans lequel l'élément de guidage de sangle (43, 46, 49) peut être emmanché, encliqueté ou pincé.

4. Dispositif selon la revendication 2 ou 3,
**caractérisée en ce que**
l'élément de guidage de sangle (43, 46, 49) est une pièce de guidage essentiellement de forme courbe, constituée avantageusement d'une sorte de plaquette.

5. Dispositif selon la revendication 4,
**caractérisé en ce que**
la zone médiane de l'élément de guidage de sangle (43, 46, 49) en forme de plaquette présente une partie rectiligne pour servir de zone de guidage et d'appui (44) à la sangle (10).

6. Dispositif selon la revendication 4 ou 5,
**caractérisé en ce que**
les deux zones d'extrémité libres de l'élément de guidage de sangle (43, 46, 49) en forme de plaquette sont, à l'état monté, maintenues dans les deux évidements (42) d'une paroi latérale (41) du canal d'amenée (32).

7. Dispositif selon une des revendications 4 à 6,
**caractérisé en ce que**
l'élément de guidage de sangle (43, 46, 49) en forme de plaquette présente au moins un élément espaceur (45, 50) pour régler la distance à la paroi latérale (41) sur laquelle est monté cet élément (43, 46, 49).

8. Dispositif selon une des revendications précédentes,
**caractérisé en ce qu'**
il est équipé de plusieurs éléments de guidage de sangle (43, 46, 49) interchangeables, pour adaptation à différentes largeurs de sangle.
